# EUROPÄISCHE PATENTSCHRIFT

(11) **EP 1 760 400 B1**
(45) Veröffentlichungstag und Bekanntmachung des Hinweises auf die Patenterteilung: **07.01.2009**
(21) Anmeldenummer: 06016746.7
(22) Anmeldetag: 10.08.2006
(51) Int. Cl.: F23H 3/02, F23H 17/12

(54) **Wassergekühltes Rostelement**
Water cooled grate element
Elément de grille avec refroidissement à liquide

(30) Priorität: 06.09.2005 CH 14522005
(43) Veröffentlichungstag der Anmeldung: 07.03.2007
(62) Teilanmeldung aus: 08165650.6
(73) Patentinhaber: Schenkel, Ernst, 4852 Rothrist (CH)
(72) Erfinder: Schenkel, Ernst, 4852 Rothrist (CH)
(74) Vertreter: Braun, André jr.

(56) Entgegenhaltungen:
- US-A1- 2001 003 266
- PATENT ABSTRACTS OF JAPAN Bd. 1997, Nr. 06, 30. Juni 1997 (1997-06-30) -& JP 09 033016 A (KUBOTA CORP), 7. Februar 1997 (1997-02-07)

## Beschreibung

Die Erfindung betrifft ein wassergekühltes Rostelement gemäss dem Oberbegriff des unabhängigen Patentanspruchs 1 sowie ein Herstellungsverfahren gemäss dem Oberbegriff von Anspruch 11.

Die grossen Verbrennungsanlagen, die beispielsweise zur thermischen Energieerzeugung oder zur Müllverbrennung eingesetzt werden, besitzen zur Aufnahme und Verbrennung der zu verwertenden Feststoffe sogenannte Vorschubroste, auf denen das Verbrennungsgut durch den Brennraum bewegt wird. Diese Vorschubroste setzen sich dabei aus einer Vielzahl hinter- und nebeneinander angeordneter Rostelemente, auch Roststäbe oder Rostplatten genannt, zusammen, die fest miteinander verbunden sind. Die Wärmedehnung wird durch an den Enden der Roststabreihen angeordnete Dehnkästen aufgenommen. In den Stäben befinden sich Öffnungen für die Zufuhr der Verbrennungsluft. Die nebeneinander liegenden Rostelemente sind zu Reihen zusammengefasst und jede zweite derartige Rostelementenreihe ist im Hinblick auf den Vorschub des Verbrennungsgutes - d.h. die periodische Ausführung von Schürhüben - beweglich gelagert und mit einem oszillierenden Antrieb verbunden.

Da diese Rostelemente zum Grossteil in Grossverbrennungsanlagen mit ständig wechselnder Zusammensetzung des Verbrennungsgutes, z.B. in Müllverbrennungsanlagen, eingesetzt werden, sind die Anforderungen an deren Betriebsverhalten sehr hoch. Bedenkt man beispielsweise, dass diese Verbrennungsanlagen laufend mit Gütern beschickt werden, die sich durch ihr spezifisches Gewicht, ihren Brennwert, ihre Luftdurchlässigkeit, den Feuchtigkeitsgehalt etc. unterscheiden, so lässt sich leicht einsehen, dass derartige Roste oft sehr hohen Temperaturen ausgesetzt sind und einen ungewöhnlichen technischen Aufwand erfordern, wenn sie die erwünschten Standzeiten bei optimalem Verbrennungsprozess erreichen sollen. Durch die beim Verbrennungsvorgang freiwerdende Hitze sind die Rostelemente ständig sowohl der chemischen Korrosion, als auch dem mechanischen Verschleiss ausgesetzt und müssen zwecks Erzielung einer akzeptablen Lebensdauer ständig gekühlt werden, wobei die Kühlung nach Möglichkeit eine optimale Wärmeverteilung in dem Rostelement gewährleisten sollte, so dass lokale Überhitzungen im Rostelement vermieden werden.

Im Hinblick auf die wirksame Kühlung der hoch beanspruchten Roststäbe sind bereits zahlreiche Lösungsvorschläge vorgelegt worden, von welchen nachstehend einige besprochen werden, die im vorliegenden Zusammenhang von besonderem Interesse sind.

Die am 3.7.2002 veröffentlichte europäische Patentanmeldung EP 1 219 898 A1 zeigt einen Rostblock, der Bestandteil eines Rostes innerhalb einer Anlage zur thermischen Behandlung von Abfall ist. Die vom Kühlwasser durchströmte Rohrleitung ist hierbei zwischen dem als Gussteil erstellten Rostblock und einem gesonderten Halteteil angeordnet. Der Blockkörper und der in Form einer Rohrleitung ausgebildete Kühlkanal sind also hier zwei voneinander getrennte Teile, die unterschiedlicher Ausdehnung unterworfen sind. Durch die Anordnung des Kühlkanals zwischen dem Blockkörper und einem unterhalb desselben angeordneten Halteteil ist der Wärmeübergang von vornherein beschränkt, so dass die Rohrleitung in dieser Zwischenschicht in ein wärmeleitendes Material eingebettet werden muss, was einen zusätzlichen Herstellungsaufwand mit sich bringt und den Wärmeübergang zwischen der Rohrleitung und dem Rostblock behindert. Ausserdem ist die vollständige Entlüftung in Frage gestellt.

Auch die europäische Patentanmeldung EP 0 921 354 A1 beschreibt eine flüssigkeitsgekühlte Rostplatte mit einem aufgesetzten Kühlmittelkanal. Als wesentliches Merkmal wird dabei hervorgehoben, dass der Kühlmittelanschluss etwa mittig zwischen den Flanken der Rostplatte angeordnet ist. Zwar wird unter anderem nebenbei erwähnt, dass der Kühlmittelkanal durch einen Formkern beim Giessen des Rostkörpers in diesem ausgebildet werden kann. Doch gibt die gesamte Beschreibung dem Fachmann keinerlei Anhaltspunkte, wie dies in der Praxis realisiert werden könnte, zumal die separate Anbringung eines Kühlrohres als besonders kostengünstige und sichere Herstellung dargestellt wird. Auch hier muss im Hinblick auf die ungünstige Wasserführung bei äusserst geringem Durchflussquerschnitt mit schlechter Entlüftbarkeit und dadurch Luftsackbildung in den rechtwinkligen, kantigen Umlenkzonen gerechnet werden. Diese Art der mehrteiligen Konstruktionen aus Gussstahl und Blech bringt zudem erhöhte Spannungsbeanspruchung mit sich, was sich insbesondere bei Notlaufsituationen geradezu katastrophal auswirken kann, zumal die verschiedenen Materialien unterschiedliche Ausdehnungskoeffizienten zeigen und überdies im Hinblick auf einen optimalen Wärmeübergang schwer miteinander zu verbinden sind. - Durch die zentrale Anordnung der Wasserzuleitung wird ferner die Bewegungsfreiheit des Rostelementes beim periodischen Schürvorgang gestört.

Die deutsche Gebrauchsmusterschrift G 94 16 320.0 zeigt einen Roststab, in welchem diverse parallele Abschnitte eines Kühlmittelkanals integriert sind, wobei die Abschnitte durch Umlenkungen miteinander verbunden sind. Diese Ausführung der Kühlmittelführung weist insbesondere den Nachteil auf, dass nur sehr kleine Durchflussquerschnitte realisierbar sind und das Problem der Entlüftung nicht lösbar ist.

Die europäische Patentanmeldung EP 0 757 206 A2 beschreibt zur Kühlung der Roststäbe an deren Unterseite angebrachte, kühlmitteldurchströmte Hohlprofile, die als Halbrohre oder mit ovalem Querschnitt ausgebildet sein sollen. Auch hier kann infolge der zahlreichen, z.B. aus Fig. 10 ersichtlichen rechtwinkligen und scharfkantigen Umlenkzonen neben der erschwerten Entlüftungsmöglichkeit die Bildung von Luftsäcken in den Umlenkbereichen nicht vermieden werden.

Die US-Patentschrift 2001/0003266 A1 zeigt ein aus zwei Kammern bestehendes Rostelement, wobei die Kühlkammer - begrenzung an der Unterseite des Rostelementes durch ein gewelltes Blech ausgeführt ist, das nachträglich in den vorgefertigten Gusskörper eingesetzt werden muss, was die Gleichmässigkeit der wärmebedingten Ausdehnung über das gesamte Rostelement stark beeinträchtigt. Als Kompensation für diesen Nachteil werden an der Unterseite des Rostelementes Wölbungen in der Kühlkammerbegrenzung beschrieben (Absatz 0039), durch welche die auftretenden Wärmespannungen reduziert werden sollen. Auch ist die die Kühlkanäle verbindende Öffnung offensichtlich wesentlich kleiner, als jeder der einzelnen Kühlkanäle, was dazu führt, dass in diesem Bereich die Strömungsgeschwindigkeit zunimmt, wodurch der Wärmetransport aus dem gefährdeten Stirnbereich des Rostelementes eingeschränkt und die vollständige Entlüftbarkeit verhindert wird. - Aus den Figuren dieser Patentschrift ist deutlich zu erkennen, dass die Kühlkanaltrennwand bis in den Radius bzw. sogar darüber hinaus gezogen ist, so dass eine vollständige Entlüftung und Umströmung unmöglich ist. Der dort in Fig. 5 mit der Position 43 markierten Kühlkanal beschränkt sich auf einen minimalen Durchgang im unteren Bereich der Stirnfläche. Die Wärme, die im vorderen Abschnitt der Oberfläche, im Radius und im oberen Bereich der stirnseitigen Fläche eingebracht wird, kann aufgrund der grossen Materialanhäufung hier nicht optimal abtransportiert werden. Durch die unterschiedlichen Temperaturen im Gefüge des gesamten Gussteils kann es zu Wärmespannungen kommen, die eine Rissbildung und somit Undichtigkeiten nach sich ziehen können.

Die Patent Abstracts of Japan zeigen in Band 1997, Nr. 06, ein Verfahren zur Kühlung von Rostelementen mittels Sattdampf und derartige Verfahren unterliegen daher schon aus diesem Grund gänzlich anderen Kriterien, als wasserdurchströmte Rostelemente, zumal der Sattdampf nach dem Durchströmen des Rostelementes einem weiteren Überhitzer zugeführt und dann in die Turbine geleitet werden soll. Es sei dahin gestellt, ob eine solche Dampfführung von einem Kraftwerksbetreiber überhaupt grundsätzlich ins Auge gefasst werden würde - es trifft jedenfalls zu, dass sich der strömende Sattdampf grundsätzlich anders verhalten wird, als Kühlwasser. Die in Fig. 4 im rechten Winkel zur Strömung des dampfförmigen Mediums angeordneten Wirbelelemente werden das Medium lediglich zu durchwirbeln, aber nicht zu führen vermögen. Ausserdem wird die bezüglich des US Patentes 2001/0003266 A1 im Hinblick auf die Kühlwirkung beschriebene Situation hier noch verschärft, da die Stirnseite gänzlich durch einen Steg getrennt ist, so dass die vorhandene Luft überhaupt nicht entweichen kann. - Im Übrigen ist auch zu berücksichtigen, dass dieses Rostelement ohnehin mit Sattdampf betrieben wird, was einen Vergleich mit einem wassergekühlten Rostelement quasi verunmöglicht. Auch hier spielt der Effekt der Materialanhäufung eine Rolle, zumal der Sattdampf bekanntlich über weit schlechtere Wärmeleiteigenschaften als Wasser verfügt, was den Kühleffekt zusätzlich behindert.

Bei den beiden zuletzt besprochenen Ausführungen ist ferner eine Fertigung in einem Giessverfahren schon aufgrund der Formgebung der Einbauten bzw. der Kühlkanäle gänzlich ausgeschlossen. Die Fertigung zu einem dichten Hohlkörper ist dort nur mit zwei und mehr Arbeitsschritten zu erzielen, bei denen jeweils geschweisst werden muss. Auch kann es beim Schweissen durch die lokale Gefügeveränderung und die Verbindung der unterschiedlichen Werkstoffe zu Fehlern in der Herstellung kommen.

Die europäische Patentanmeldung EP 0 811 804 A2 der Techform Engineering GmbH zeigt ein Rostelement für Verbrennungs- anlagen, wonach auf der Oberseite des Rostelementes zumindest ein Räumvorsprung für den Luftauslass des im zusammengebauten Zustand darüber liegenden Rostelementes feststehend ausgebildet ist. Diese Ausführung eines Freiräumers, gemäss welcher die Querschnittsform des Raumvorsprungs bis auf das erforderliche Bewegungsspiel der Querschnittsform der Luftaustrittsöffnung angepasst ist (Spalte. 5, Zeilen 54 bis 57), beruht auf dem Vorurteil, eine befriedigende Räumung der Luftaustrittsöffnung sowie ein Freiblasen derselben könne nur dann erfolgen, wenn der Räumvorsprung den quasi kompletten Querschnitt der Lufteinlassöffnung ausfüllt. Die Praxis zeigt aber, dass die Räumung, im Gegensatz zu dieser Auffassung, weit erfolgreicher abläuft, wenn der Querschnitt der Räumvorsprünge erheblich unter dem Gesamtquerschnitt des Luftauslasses liegt. - Die in dieser Patentanmeldung erwähnten Luftdruckstösse (Abschnitt 45 und 50) führen neben dem dort beschriebenen Effekt zu einer Unterdruckschwankung im Feuerraum, die die Feuerführung in negativer Hinsicht massiv beeinflusst.

Gemäss der DE 196 07 007 C1 werden für einen der Abfallverbrennung einsetzbaren Rost mechanische Einrichtungen vorgeschlagen, die an die Forma der Lufteinlassöffnungen angepasst sind und eine Relativbewegung zu den Öffnungen ausführen können. Diese mechanischen Einrichtungen sind Freiräumernasen, welche offensichtlich - bis auf das erforderliche Spiel - den Gesamtquerschnitt der Lufteinlassöffnung ausfüllen und damit, einem Vorurteil entsprechend, keine einwandfreie Reinigung erzielen können, wie dies für die EP 0 811 804 A2 bereits beschrieben wurde.

Im Stand der Technik beschreibt US 2001/003266 A1 ein wassergekühltes Rostelement aus Gussstahl für mit Verbrennungsrosten ausgerüstete Feststoff-Verbrennungsanlagen, welche eine Vielzahl hinter- und nebeneinander angeordneter Rostelemente aufweisen, wobei jedes Rostelement im Hinblick auf die erforderliche Kühlng direkt unterhalb der das Verbrennungsgut tragenden Ausbrandfläche in zwei praktisch parallele, an je einen Wasserzulauf bzw. Wasserablauf angeschlossene Kühlkanäle unterteilt ist, die in einander entgegengesetzten Richtungen vom Kühlwasser durchströmt sind.

Abschliessend lässt sich zu diesen Vorschlägen der Rostkühlung folgendes zusammenfassend bemerken:
- Die bekannten, im Strömungsmedium angeordneten Umlenkorgane können die Strömung lediglich durchwirbeln, aber nicht gezielt führen. Die rechtwinkligen und scharfkantigen Umlenkzonen führen, insofern Wasser als Kühlmedium eingesetzt wird, zu enormer Luftsackbildung und entsprechender Reduzierung der Kühlwirkung. Die Luft würde in den Umlenkabschnitten hängen bleiben und würde von der Wasserströmung nicht mitgerissen,
- die mehrteiligen, aus Guss und Blech zusammengesetzten Konstruktionen weisen unvermeidbare Schweissnähte an schlecht zugänglichen Stellen mit schwieriger Schweissnahtvorbereitung auf;
- in Anbetracht der Verwendung unterschiedlicher Werkstoffe mit voneinander abweichenden Ausdehnungseigenschaften ergibt sich bei Beanspruchung der Notlaufeigenschaft eine erhöhte Spannungsbeanspruchung innerhalb des Elementes,
- die bei Verwendung separat erstellter und dann mit dem Gussblock verbundener Rohrleitungen unvermeidlichen engen Querschnitte im Wasserkanal und bei den Anschlussstellen führen zu hohen Druckverlusten, die durch die erforderlichen Verschraubungen noch vergrössert werden,
- ferner lassen sich bei all diesen bekannten Rostelementen nur relativ kleine Durchflussquer - schnitte mit begrenzter Kühlwirkung erzielen und
- schliesslich gehen die dem Stande der Technik entnehmbaren Vorschläge zur Verbesserung der Verbrennungsluftzufuhr von der falschen, auf einem Vorurteil beruhenden Vorstellung aus, der Querschnitt des Freiräumers müsse zwecks gründlicher Freiräumung der Luftdurchlassöffnung den gesamten Querschnitt dieser Öffnung ausfüllen.

Es ist daher die Aufgabe der vorliegenden Erfindung, ein in grossen Verbrennungsanlagen mit Vorteil einsetzbares Rostelement vorzuschlagen, das sich einerseits durch eine unkomplizierte, ökonomische Herstellung auszeichnet und ferner dank einer speziellen Kühlwasserführung in einem einteiligen Gusselement eine gleichmässige thermische Belastung des Rostelementes gewährleistet und damit dessen Lebensdauer wesentlich verlängert. Die erfindungsgemässe Lösung erbringt nun, im Gegensatz zum Stande der Technik, eine echte - mäanderförmige - Kühlwasserführung, in welcher das Kühlwasser in erster Linie nicht durchwirbelt, sondern gezielt geführt wird. Ausserdem soll durch diese spezielle Ausformung des Kühlwasserkanals die Bildung von Luftsäcken in den Umlenk- und Eckbereichen und entlang den Kanalkanten vermieden werden.

Die erfindungemässe Lösung dieser Aufgabe ergibt sich aus dem kennzeichnenden Teil der unabhängigen Patentansprüche. Bevorzugte Ausführungsformen sind in den abhängigen Ansprüchen definiert.

Dank der Fertigung des erfindungsgemässen Rostelementes aus einem Guss wird gewährleistet, dass sich an praktisch allen

Stellen des Rostelementes ein praktisch konstanter Wärmeausdehnungskoeffizient ergibt. Bei einer bevorzugten Ausführungsvariante sind die beiden parallelen, in Gegenrichtung durchströmten Kühlwasserführungskanäle durch einen in Richtung des Materialflusses vorne liegenden, d.h. stirnseitigen Übergangssabschnitt grösseren Durchflussquerschnitts verbunden; in diesem der grössten Hitzeeinwirkung ausgesetzten stirnseitigen Rostelementabschnitt ergibt sich dadurch eine maximale Kühlwirkung und bessere Entlüftbarkeit.

Infolge der erfindungsgemässen Ausbildung des Rostelementes zeigt sich in der praxisnahen Erprobung, dass die vorbeschriebenen Aspekte der der Erfindung zugrunde liegenden Aufgabenstellung optimal gelöst werden. Im Vergleich zum bekannten Stand der Technik fallen insbesondere die folgenden Verbesserungen im Betriebsverhalten der Rostelemente ins Gewicht:
1. Der gegenüber den bekannten Rostausführungen extrem grosse Kühlwasser-Durchflussquerschnitt erlaubt höhere Durchflussmengen bei geringerem Druckverlust. Dies führt zu einem besseren Wärmeübergang und somit zu einer gleichmässigen Kühlung des gesamten Rostelementes. Lokale Überhitzungen werden dadurch vermieden.
2. Die als Konsequenz der hohen Kühlleistung sich ergebende relativ niedrige Oberflächentemperatur des Rostelementes verhindert das unerwünschte Anbacken von Verbrennungsrückständen und bringt vor allem eine Verringerung des mechanischen Verschleisses mit sich. Von weiterem Vorteil ist ferner die wasserseitige Temperaturbelastbarkeit hinsichtlich einer Heisswasseranlage.
3. Die spezielle Anordnung der von beiden Seiten in den Strömungsquerschnitt hineinragenden - bis über die Kanalachse hinausragenden und einen mäanderförmigen Strömungsweg bildenden - Umlenkorgane bringt es mit sich, dass die gesamte Kühlwasserströmung bereits nach wenigen Anlaufminuten absolut entlüftet ist und der Wärmeübergang gleichmässig auf der gesamten Innenwandung des Rostelementes erfolgt.
4. Gemäss einer besonderen Ausführungsform der Erfindung sind die die Kühlwasserströmung umgrenzenden Wandungen überall praktisch gleich dick. Die hieraus resultierende gleichmässige Temperaturverteilung gewährleistet ein ausgezeichnetes Dehnungsverhalten in allen Temperaturbereichen, sowie eine gleichmässige Verteilung der auftretenden Wärmespannungen und übt gleichzeitig einen günstigen Einfluss auf die angestrebte Formstabilität des Rostelementes aus. Herstellungsbedingte Fehler werden dadurch in grösstmöglichem Masse ausgeschlossen.
5. Bei der Ausbildung des Kühlkanals wurde ferner darauf geachtet, dass dieser bis auf die Übergangszone in allen Bereichen mindestens annähernd gleich hoch ist bzw. annähernd den gleichen Querschnitt aufweist. Dadurch können Strömungsverluste des Rostelementes verhältnismässig gering gehalten werden.

Als besonders vorteilhaft erweist sich hierbei die zweioder mehrteilige Ausbildung der Räumnasen, wodurch der Querschnittsverengung während des Räumens noch effektiver entgegengewirkt wird. Durch den nur unwesentlich verringerten Druckverlust während des Reinigens wird das Beschleunigen der immer annähernd gleichmässig austretenden Luft verhindert. Ferner verringert sich dank der Reduzierung der Austrittsgeschwindigkeit das Mitreissen von Staub und unverbrannter Bestandteile in den Rauchgasstrom, was eine Reduzierung von Unverbranntem im Rauchgas und in der Flugasche zur Folge hat.

Zum besseren Verständnis des Erfindungsgedankens wird im Folgenden die Erfindung unter Bezugnahme auf die beiliegende Zeichnung anhand eines Ausführungsbeispieles erläutert. Es zeigen:
Fig. 1 eine Perspektivdarstellung einer Ausführungsform des erfindungsgemässen Rostelementes in einer Ansicht von unten, bei der die Kanalführung sichtbar gemacht wurde,
Fig. 2 eine Ansicht des Rostelementes von oben,
Fig.3 einen Horizontalschnitt des Rostelementes zur Veranschaulichung der Kühlwasserführung,
Fig. 4 drei hintereinander angeordnete Rostelemente im Schnitt,
Fig. 5 einen vereinfachten Seitenriss eines solchen Rostelementes.

Die perspektivische Darstellung nach Fig. 1 zeigt das in seiner Gesamtheit mit 1 bezeichnete, als Monoblock-Gussteil erstellte Rostelement in einer Ansicht von unten, in welcher das Rostelement einseitig auf einem in der Achse A-A angeordneten Träger 9 (Fig. 4) aufliegt. Die gegenüberliegende Seite des Rostelementes weist mehrere Auflager 2 auf, mit welchen das Rostelement 1 in bekannter Weise lose verschiebbar auf dem darunter liegenden aufliegt.

Im Betrieb, d.h. in der Einbaulage ist das in Fig. 1 dargestellte Rostelement 1 somit um 180 ° gewendet vorzustellen. In dieser Betriebslage des Rostelementes zeigt dann die Ansicht von oben nach Fig. 2 eine Kühlwassereinlassöffnung 3 und eine Kühlwasserauslassöffnung 4, durch welche das die Rostelemente durchströmende Kühlwasser in das Rostelement eintritt, innerhalb desselben Wärme aufnimmt und dasselbe wieder verlässt. Wie insbesondere Fig. 3 zeigt, durchströmt das durch die Öffnung 3 eintretende Kühlwasser das Rostelement in zwei praktisch parallelen Kanälen K1,K2 in einander entgegengesetzten Richtungen. Durch eine stirnseitige Übergangszone Ü sind die beiden Kanäle miteinander verbunden. Genau genommen sind die Strömungen in den beiden Kanälen K1,K2 allerdings alles andere als parallel: Wie Fig. 3 zeigt, ist das Innere des Rostelementes durch einen Mittelsteg 5 unterteilt und von diesem Steg als auch von den diesem gegenüberliegenden Wänden 6 und 7 ragen ins Innere der Kanäle K1,K2 Führungs- und Umlenkorgane 8. Diese sind im Prinzip von annähernd dreieckförmigem Querschnitt mit grosszügig abgerundeten Eckbereichen E (Fig. 2). Dabei ist die Länge der von den Wänden 6 und 7 bzw. vom Mittelsteg 5 in die Strömung hineinragenden Umlenkorgane 8 gemäss einer Ausführungsform so bemessen, dass diese vorzugsweise mindestens von einer der Wände 6,7 bzw. vom Mittelsteg 5 über die Kanalachse B-B (Fig.3) hinausragen.

Bei der bevorzugten Ausführungsform, die in Fig. 3 dargestellt ist, ragen sämtliche Umlenkorgane 8 mit ihren freien Endabschnitten über die Achse B - B hinaus. Wie ferner Fig. 3 zu entnehmen ist, sind die einander benachbarten Umlenkorgane 8 so in Richtung der Achse B - B gegeneinander versetzt, dass eine turbulenzerzeugende, mäanderförmig Strömungsführung entsteht, die über dem gesamten Kanalquerschnitt eine hochturbulente Strömung erzeugt, in der sich keine Luftblase mehr halten kann. Durch die somit erzeugte Strömung wird das Innere des Rostelementes 1 somit ständig wirksam entlüftet. Dies gilt insbesondere für den Übergangsbereich Ü, der bekanntlich besonders zur Bildung lokaler und stationärer Luftblasen neigt.

Die Umlenkorgane 8 können vom Fachmann mit beliebigen, praxisorientierten Querschnittsformen ausgebildet sein. Ein bevorzugter Querschnitt ist der des gleichseitigen Dreiecks, doch sind beispielsweise auch halbkreisförmige, elliptische und viereckige Querschnitte möglich. Im Gegensatz zu den bekannten, in die Strömung des Kühlkanals hineinragenden turbulenzerzeugenden Elementen haben hier die Umlenkorgane 8 die Hauptaufgabe, einen gezielt geführten, vorzugsweise mäanderförmigen Kühlwasserkanal zu bilden, in welchem die Bildung der unerwünschten Luftblasen mit Sicherheit vermieden werden kann.

Von besonderer Bedeutung ist dabei die effiziente Kühlung des Rostelementes im Übergangsbereich Ü, da dieser der grössten Hitzeeinwirkung ausgesetzt ist. Mit dem vorderen Teil des Rostelementes wird ja das Brennmaterial über den Rost transportiert und in den Feuerraum gestossen. Durch die oszillierende Bewegung der Rostelemente unterliegen die stirnseitige Fläche, der stirnseitige Radius und mehr als 5% der daran anschliessenden Roststaboberfläche zeitweise und partiell über den ganzen Feuerrungsrost einer besonders hohen thermischen Belastung. Die sichere Kühlung dieser Flächen ist daher von grösster Wichtigkeit. Durch die Gestaltung des erfindungsgemässen Rostelementes wurde dies dadurch sichergestellt, dass in dieser besonders belasteten Zone weder ein Steg noch eine sonstige Materialanhäufung angeordnet ist und die Gefahr der Rissbildung damit bereits stark reduziert wird. Vielmehr ist der verbindende Kühlkanal Ü in der Übergangszone so konstruiert, dass die stirnseitige Fläche und der darüber liegende Radius einerseits vollständig entlüftbar und überdies vollständig mit Wasser gefüllt sind. Die Wandungen sind auch in diesem Bereich alle gleich dick, so dass der Wärmetransport in das Kühlmedium vollständig und gleichmässig erfolgen kann. Das Gleiche gilt für die an den Radius anschliessende Oberfläche des Rostelementes.

Um an der stirnseitigen Fläche des Rostelementes eine besonders wirksame Kühlwirkung zu erzielen, weist der Übergangsbereich Ü einen dafür optimierten Querschnitt auf. Gemäss einer bevorzugten Ausführungsform beträgt der Querschnitt dieses Übergangsbereiches Ü mindestens das Anderthalbfache jedes einzelnen Kühlkanals K1,K2.

Wie Versuche gezeigt haben, ergibt sich bereits bei der Erstbefüllung der wasserdurchströmten Kühlkanäle K1, K2 nach wenigen Minuten eine vollständige Entlüftung.

Die dreieckförmigen Umlenkorgane 8 können beispielsweise in ihrem freien Endabschnitt einen Winkel von 20 bis 40°, vorzugsweise 30° aufweisen.

Um das Rostelement in Anbetracht der hohen Anforderungen an Standzeit und optimalen Abbrand einer möglichst gleichmässigen thermischen Belastung auszusetzen, sind die die Kühlkanäle begrenzenden Wandungen, wie bereits erwähnt, von gleicher, oder annähernd gleicher, Dicke. Ausserdem wurde bei der Ausbildung des Kühlkanals darauf geachtet, dass dieser mit Ausnahme der Übergangszone in allen Bereichen mindestens annähernd gleich hoch ist, bzw. annähernd den gleichen Querschnitt aufweist. Auf diese Weise können Strömungsverluste des Rostelementes relativ gering gehalten werden.

Bei der Herstellung kann das beschriebene Rostelement vorteilhafterweise in einem Durchgang gegossen werden. Hierdurch wird gewährleistet, dass der Wärmeausdehnungskoeffizient über das gesamte Element an allen Stellen gleich ist. Dieses Merkmal ergibt nun in Kombination mit der annähernd konstanten Wandstärke, dass die wärmebedingte Ausdehnung des Rostelementes gleichmässig über das gesamte Rostelement verteilt erfolgt. Wärmebedingte Spannungen sind somit praktisch ausgeschlossen.

Fig. 4 zeigt drei hintereinander angeordnete Rostelemente 1a, 1b, 1c, die sich jeweils auf stabförmige Träger 9 abstützen. Das Kühlwasser gelangt über Zufuhrleitungen 10 in die Rostelemente und wird auf der Gegenseite wieder abgeführt. Jede zweite Reihe von Rostelementen, hier die Reihe der Rostelemente 1b, ist beweglich gelagert und über einen Antrieb einer periodischen Hin- und Herbewegung unterworfen, durch die einerseits eine Schürwirkung und andererseits auch ein Reinigungseffekt erzielt wird. Dabei gleitet das jeweils obere Element mit den in Fig. 1 mit 2 bezeichneten Auflagern auf dem darunter liegenden Element.

In Fig. 5 ist ein solches Rastelement im Seitenriss dargestellt.

Dank der beschriebenen Konstruktion des Rostelementes wird dasselbe vorzugsweise als ein einziges Gussteil in einem Durchgang gegossen.

## Patentansprüche

1. Wassergekühltes Rostelement aus Gussstahl für mit Verbrennungsrosten ausgerüstete Feststoff-Verbrennungsanlagen, welche eine Vielzahl hinter- und nebeneinander angeordneter Rostelemente (1, 1a,1b,1c) aufweisen, wobei jedes Rostelement im Hinblick auf die erforderliche Kühlung direkt unterhalb der das Verbrennungsgut tragenden Ausbrandfläche in zwei praktisch parallele, an je einen Wasserzulauf (3) bzw. Wasserablauf (4) angeschlossene Kühlkanäle unterteilt ist, die in einander entgegengesetzten Richtungen vom Kühlwasser durchströmt sind, **dadurch gekennzeichnet, dass** jeder der beiden Kühlkanäle mit Umlenkorganen (8) versehen ist, die von einander entgegengesetzten Kanalseiten her, axial versetzt, in den Kanalquerschnitt hineinragen, und ferner dass die Kühlkanäle durch entsprechende Anordnung der Umlenkorgane (8) als mäanderförmige Wasserführungskanäle (K1,K2) ausgebildet sind und der Übergang vom einen zum anderen Wasserführungskanal über einen, zur Mittelachse der beiden Wasserführungskanäle quer verlaufenden, von Umlenkorganen freien Überströmabschnitt (Ü) erfolgt, der sich praktisch über die stirnseitige Gesamtbreite des Rostelementes erstreckt.

2. Rostelement nach Anspruch 1, **dadurch gekennzeichnet, dass** der die beiden Wasserführungskanäle (K1, K2) verbindende, in Richtung des Materialflusses vorne liegende, stirnseitige Überströmabschnitt (Ü) einen größeren Durchflussquerschnitt als jeder der beiden Wasserführungskanäle aufweist, um damit in dieser der maximalen Hitzeeinwirkung ausgesetzten Zone auch die grösstmögliche Kühlwirkung zu erzielen.

3. Rostelement nach Anspruch 2, **dadurch gekennzeichnet, dass** der Überströmabschnitt (Ü) mindestens den anderthalbfachen Querschnitt jedes der beiden Wasserführungskanäle (K1,K2) aufweist.

4. Rostelement nach einem der Ansprüche 1 bis 3, **dadurch gekennzeichnet, dass** die Umlenkorgane (8) mit ihren abgerundeten freien Endabschnitten über die Mittelachsen (B-B) der Wasserführungskanäle (K1,K2) hinausragen.

5. Rostelement nach einem der Ansprüche 1 bis 4, **dadurch gekennzeichnet, dass** der Durchflussquerschnitt der beiden Wasserführungskanäle (K1,K2) im Hinblick auf eine möglichst gleichmässige Wärmebeanspruchung der Kanalbegrenzungswände auf ihrer Gesamtlänge mindestens annähernd konstant ist.

6. Rostelement nach einem der Ansprüche 1 bis 5, **dadurch gekennzeichnet, dass** die Umlenkorgane (8) mindestens annähernd den Querschnitt von gleichschenkligen Dreiecken, Halbkreisen, Ellipsen oder Vierecken haben.

7. Rostelement nach Anspruch 6, **dadurch gekennzeichnet, dass** die in den Kühlkanal hineinragenden Endabschnitte der dreieckförmigen Umlenkorgane (8) einen Winkel von 20 bis 40°, vorzugsweise 30°, aufweisen.

8. Rostelement nach einem der Ansprüche 1 bis 7, **dadurch gekennzeichnet, dass** die Mehrzahl der den Kühlwasserdurchfluss begrenzenden Wandungen zwecks Erzielung einer gleichmässigen thermischen Belastung mindestens annähernd gleiche Wandstärke aufweisen.

9. Rostelement nach einem der Ansprüche 1 bis 8, **dadurch gekennzeichnet, dass** die Wasserführungskanäle (K1,K2) mit Ausnahme des Überströmabschnitts (Ü) auf ihrer Gesamtlänge mindestens annähernd gleich hoch sind, d.h. annähernd den gleichen Querschnitt aufweisen, um **dadurch** die Strömungsverluste innerhalb des Rostelementes gering zu halten.

10. Rostelement nach einem der Ansprüche 1 bis 9, **dadurch gekennzeichnet, dass** zwecks Vermeidung von Luftsackbildung und Erzielung einer optimalen Entlüftung innerhalb des Durchflussquerschnittes jegliche rechtwinkligen oder scharfkantigen Umlenkzonen durch grosszügige Abrundung entschärft sind.

11. Verfahren zur Herstellung eines Rostelementes nach einem oder mehreren der vorangehenden Ansprüche, **dadurch gekennzeichnet, dass** das gesamte Rostelement in einem Durchgang gegossen wird.

## Claims

1. Water-cooled grate element made of cast steel for solids incineration plants which are equipped with combustion grates and have a large number of grate elements (1, 1a, 1b, 1c) disposed behind and beside one another, wherein, with a view to the necessary cooling, each grate element is subdivided, directly below the total-combustion surface carrying the material for combustion, into two cooling channels which are practically parallel and are connected to a water inlet (3) and a water outlet (4) respectively, and through which the cooling water flows in mutually opposed directions, **characterised in that** each of the two cooling channels is provided with deflecting components (8) which protrude into the cross-section of the channel from mutually opposed sides of the latter in an axially offset manner, and also that the cooling channels are constructed, by a suitable disposition of the deflecting components (8), as meander-shaped water-conducting channels (K1, K2) and transition from one water-conducting channel to the other takes place via an overflow section (Ü) which extends transversely to the central axis of the two water-conducting channels and is devoid of deflecting components and which extends over practically the entire end-face width of the grate element.

2. Grate element according to claim 1, **characterised in that** the end-face overflow section (Ü), which connects the two water-conducting channels (K1, K2) and lies at the front in the direction of the flow of material, has a larger cross-section of passage than each of the two water-conducting channels, in order to thereby also achieve the greatest possible cooling action in this zone which is exposed to the maximum effect of heat.

3. Grate element according to claim 2, **characterised in that** the overflow section (Ü) has at least one and a half times the cross-section of each of the two water-conducting channels (K1, K2).

4. Grate element according to one of claims 1 to 3, **characterised in that** the deflecting components (8) protrude, with their rounded-off, free end sections, beyond the central axes (B-B) of the water-conducting channels (K1, K2).

5. Grate element according to one of claims 1 to 4, **characterised in that** the cross-section of through-flow of the two water-conducting channels (K1, K2) is at least approximately constant, with a view to obtaining the most uniform possible thermal stressing, over their entire length, of the walls that delimit the channel.

6. Grate element according to one of claims 1 to 5, **characterised in that** the deflecting components (8) have, at least approximately, the cross-section of isosceles triangles, semicircles, ellipses or quadrangles.

7. Grate element according to claim 6, **characterised in that** those end sections of the triangular deflecting components (8) which protrude into the cooling channel have an angle of 20 to 40°, preferably 30°.

8. Grate element according to one of claims 1 to 7, **characterised in that** the plurality of walls that delimit the through-flow of cooling water have at least approximately the same wall thickness for the purpose of achieving a uniform thermal loading.

9. Grate element according to one of claims 1 to 8, **characterised in that,** with the exception of the overflow section (Ü), the water-conducting channels (K1, K2) are at least approximately the same height over their entire length in order to thereby keep the flow losses within the grate element small.

10. Grate element according to one of claims 1 to 9, **characterised in that,** for the purpose of avoiding the formation of air pockets and achieving optimum ventilation within the cross-section of through-flow, any rectangular or sharp-edged deflecting zones are made safe by large-scale rounding-off.

11. Process for manufacturing a grate element according to one or more of the preceding claims, **characterised in that** the entire grate element is cast in one pass.

## Revendications

1. Elément de grille avec refroidissement à liquide en acier fondu pour des installations d'incinération de matières solides munis de grilles d'incinération qui comprennent une multitude d'éléments de grilles (1, 1a, 1b, 1c) disposés les uns derrière les autres ou côte à côte, où chaque élément de grille en vue du refroidissement nécessaire est divisé directement en-dessous de la surface de combustion portant le combustible en deux canaux de refroidissement quasiment parallèles qui sont chacun raccordés à une arrivée d'eau (3) resp. une évacuation d'eau (4), qui sont traversés par l'eau de refroidissement dans les sens opposés, **caractérisé en ce que** chacun des deux canaux de refroidissement est muni d'organes de renvoi (8) qui saillissent dans la coupe transversale du canal, axialement décalés, depuis les côtés du canal opposés et en outre, **en ce que** les canaux de refroidissement sont formés en canaux de conduite d'eaux (K1, K2) méandres par la disposition correspondante des organes de renvoi (8) et le passage d'un canal de conduite d'eaux vers l'autre mène à travers une section de transfert (Ü), transversale par rapport à l'axe central des deux canaux de conduite d'eaux et libre d'organes de renvoi, qui s'étend quasiment sur toute la largeur frontale de l'élément de grille.

2. Elément de grille selon la revendication 1, **caractérisé en ce que** la section de transfert (Ü) frontale reliant les deux canaux de conduite d'eaux (K1, K2), disposée à l'avant par rapport à la direction du flux matières, comprend une coupe transversale de passage plus grande que chacun des deux canaux de conduite d'eaux afin d'obtenir ainsi également le plus grand effet de refroidissement possible dans cette zone exposée aux effets de chaleur maximaux.

3. Elément de grille selon la revendication 2, **caractérisé en ce que** la section de transfert (Ü) comprend au moins une fois et demi la coupe transversale de chacun des deux canaux de conduite d'eaux (K1, K2).

4. Elément de grille selon l'une des revendications 1 à 3, **caractérisé en ce que** les organes de renvoi (8) dépassent avec leurs sections finales libres arrondies au-delà des axes centraux (B-B) des canaux de conduite d'eaux (K1, K2).

5. Elément de grille selon l'une des revendications 1 à 4, **caractérisé en ce que** la coupe transversale de passage des deux canaux de conduite d'eaux (K1, K2) est au moins presque constante sur toute la longueur en vue d'une sollicitation thermique aussi régulière que possible des parois de limite des canaux.

6. Elément de grille selon l'une des revendications 1 à 5, **caractérisé en ce que** les organes de renvoi (8) ont au moins presque la coupe transversale de triangles isocèles, de demi-cercles, d'ellipses ou de carrés.

7. Elément de grille selon la revendication 6, **caractérisé en ce que** les sections finales des organes de renvoi (8) triangulaires qui saillissent dans le canal de refroidissement présentent un angle de 20 à 40°, de préférence de 30°.

8. Elément de grille selon l'une des revendications 1 à 7, **caractérisé en ce que** la plupart des parois limitant le passage des eaux de refroidissement ont une épaisseur de paroi au moins presque égale pour l'obtention d'une charge thermique régulière.

9. Elément de grille selon l'une des revendications 1 à 8, **caractérisé en ce que** les canaux de conduite d'eaux (K1, K2) à l'exception de la section de transfert (Ü) ont sur toute leur longueur au moins presque la même hauteur c'est-à-dire ils ont presque la même coupe transversale afin de maintenir faibles les pertes de charge à l'intérieur de l'élément de grille.

10. Elément de grille selon l'une des revendications 1 à 9, **caractérisé en ce que** toutes les zones de renvoi à angles droits ou à angles vifs sont désamorcées par un large arrondissement pour éviter la formation de bulles d'air et pour l'obtention d'une aération optimale à l'intérieur de la coupe transversale de passage.

11. Procédé pour la fabrication d'un élément de grille selon l'une ou plusieurs des revendications précédentes, **caractérisé en ce que** l'élément de grille entier est fondu en un seul passage.
